# EUROPÄISCHE PATENTSCHRIFT

(11) **EP 3 318 708 B1**
(45) Veröffentlichungstag und Bekanntmachung des Hinweises auf die Patenterteilung: **28.10.2020**
(21) Anmeldenummer: 17200499.6
(22) Anmeldetag: 08.11.2017
(51) Int. Cl.: E05F 15/668

(54) **GARAGENTORANTRIEB**
GARAGE DOOR DRIVE
ENTRAÎNEMENT DE PORTE DU GARAGE

(30) Priorität: 08.11.2016 LU 93292
(43) Veröffentlichungstag der Anmeldung: 09.05.2018
(73) Patentinhaber: Alfred Schellenberg GmbH, 57078 Siegen (DE)
(72) Erfinder: Schellenberg, Sascha, 57074 Siegen (DE); Gross, Christian, 57250 Netphen (DE); Gräfer, Rainer, 51674 Wiehl (DE); Schmidt, John, 57072 Siegen (DE)
(74) Vertreter: Hoffmann, Jürgen

(56) Entgegenhaltungen:
- DE-U1- 8 802 513
- GB-A- 307 158

## Beschreibung

Die Erfindung betrifft einen Garagentorantrieb, der ein zur Montage über Kopfhöhe, insbesondere zur Befestigung an einer Garagendecke, ausgebildetes und bestimmtes Garagentorantriebsbauteil aufweist und der mindestens eine elektrische Anschlussbuchse zum Anschließen externer elektrischer Geräte aufweist.

Derartige Garagentorantriebe sind am Markt erhältlich. Diese Geräte haben jedoch den Nachteil, dass die Anschlussbuchse, insbesondere für kleine Menschen, nur umständlich zu erreichen ist.

Aus DE 88 02 513 U1 ist beispielsweise ein elektrischer Torantrieb bekannt, in den ein Ladeteil, insbesondere für Kraftfahrzeug-Starterbatterien, integriert ist. Das Ladeteil ist mit zumindest einer Ausgangsbuchse versehen, über die, unabhängig vom Betriebszustand des Torantriebes, eine Stromabnahme ermöglicht ist. Auch dieser elektrische Torantrieb weist den oben geschilderten Nachteil auf.

Es ist daher die Aufgabe der vorliegenden Erfindung, einen Garagentorantrieb anzugeben, der eine komfortabel zu bedienende Anschlussmöglichkeit zum Versorgen externer Geräte mit elektrischem Strom bietet.

Die Aufgabe wird durch einen Garagentorantrieb gelöst, der dadurch gekennzeichnet ist, dass die Anschlussbuchse mittels eines Anschlusskabels mit dem Garagentorantriebsbauteil verbunden ist und dass die Anschlussbuchse auf ihrer Außenseite eine Polsterung aufweist.

Der erfindungsgemäße Garagentorantrieb hat den besonderen Vorteil, dass die Anschlussbuchse, insbesondere an dem Anschlusskabel hängend, stets in einem Bereich angeordnet sein kann, in dem ein einfacher Zugriff möglich ist. Hierbei ist von ganz besonderem Vorteil, dass die Anschlussbuchse, beispielsweise wenn ein Fahrzeug in die Garage gefahren werden soll, nicht aus dem Durchgangs- und Durchfahrtsbereich entfernt werden muss, weil auf Grund der Polsterung nicht die Gefahr besteht, dass ein durch den Bereich, in dem die Anschlussbuchse hängt, hindurchfahrendes Fahrzeug beschädigt oder eine durch diesen Bereich gehende Person durch die Anschlussbuchse verletzt wird. Insbesondere hat die Erfindung den weiteren ganz besonderen Vorteil, dass die Anschlussbuchse stets im unmittelbaren Zugriffsbereich angeordnet bleiben kann, so dass sie im Bedarfsfall stets unmittelbar zu Verfügung steht.

Insbesondere kann vorteilhaft vorgesehen sein, dass an einem Ende des Anschlusskabels die Anschlussbuchse angeordnet ist, während das andere Ende des Anschlusskabels mit einem Steckverbindungselement versehen ist, das in ein Gegensteckverbindungselement des Garagentorantriebsbauteils eingesteckt ist. Eine solche Ausführung hat den besonderen Vorteil, dass die Anschlussbuchse samt dem Anschlusskabel bei Bedarf einfach von dem Garagentorantriebsbauteil abgenommen werden kann. Das Steckverbindungselement kann beispielsweise eine Kaltgerätekupplung sein, die in einen Kaltgerätestecker der Garagentorantriebsbauteils eingesteckt ist.

Die Polsterung kann vorteilhaft beispielsweise einen flexiblen und/oder reversibel komprimierbaren Schaumstoff aufweisen.

Vorzugsweise weist die Anschlussbuchse wenigstens eine Einstecköffnung zum Einführen eines Steckers entlang einer Einsteckrichtung auf. Die Anschlussbuchse und der Stecker können insbesondere nach dem Schuko-System ausgebildet sein. Die Anschlussbuchse kann jedoch auch nach jedem anderen Steckersystem ausgebildet sein. Insbesondere kann die Anschlussbuchse als Kaltgerätestecker ausgebildet sein, der mit einer Kaltgerätekupplung elektrisch leitend verbindbar ist.

Die Polsterung kann vorteilhaft wenigstens teilweise auch das Anschlusskabel umgeben, um Beschädigungen oder Verletzungen durch das Anschlusskabel zu verhindern.

Die Polsterung kann einteilig oder mehrteilig ausgebildet sein.

Insbesondere kann die Polsterung wenigstens ein rotationssymmetrisch ausgebildetes Polsterteil aufweisen, das eine Steckerbuchse entlang einem Außenumfang umgibt. Die Steckerbuchse kann vorteilhaft aus einem harten Material hergestellt sein, was ein sicheres Einführen und Entfernen eines Steckers gewährleistet.

Bei einer besonders einfach bedienbaren Ausführung ist die Einstecköffnung frei von der Polsterung. Eine solche Ausführung erlaubt es, einen Stecker unmittelbar in die Anschlussbuchse einführen zu können.

Alternativ kann auch vorgesehen sein, die Polsterung die Einstecköffnung bei Nichtbenutzung abdeckt und dass die Polsterung oder wenigstens ein Teil der Polsterung zum Freilegen der Einstecköffnung, insbesondere werkzeug- und/oder zerstörungsfrei, entfernbar ist. Eine solche Ausführung hat den besonderen Vorteil, dass eine allseitige Polsterung realisiert sein kann, so dass durchfahrende Fahrzeuge besonders gut vor Beschädigungen und durchgehende Personen, die mit der Anschlussbuchse in Kontakt kommen, besonders gut vor Verletzungen geschützt sind.

Insbesondere bei einer Ausführung, die eine einteilige Polsterung aufweist, kann vorteilhaft vorgesehen sein, dass die Polsterung oder ein Teil der Polsterung die Einstecköffnung seitlich, insbesondere entgegen der Einführrichtung, überragt.

Bei einer vorteilhaften Ausführung ist das Anschlusskabel wenigstens teilweise ein Spiralkabel. Dies hat den besonderen Vorteil, dass die Anschlussbuchse in einem angenehm erreichbaren Zugriffsbereich in einem vorbestimmten Abstand zum Garagentorantriebsbauteil, insbesondere Antriebsgehäuse, hängen kann und dass dennoch bei Bedarf eine Kabellänge ausgenutzt werden kann, die größer als der Abstand ist.

Alternativ oder zusätzlich kann auch vorgesehen sein, dass das Garagentorantriebsbauteil, das insbesondere ein Antriebsgehäuse sein kann, eine Kabeltrommel beinhaltet oder dass an dem Garagentorantriebsbauteil eine Kabeltrommel angeordnet ist, auf die das Anschlusskabel wenigstens zu Teil aufgewickelt ist oder auf die das Anschlusskabel wenigstens zum Teil aufwickelbar ist. Insbesondere kann die Kabeltrommel eine Federvorrichtung aufweisen, so dass das Anschlusskabel oder wenigstens ein Teil des Anschlusskabels gegen die Rückstellkraft der Federvorrichtung abgewickelt und mittels der dann in der Federvorrichtung gespeicherten Energie wieder aufgewickelt werden kann.

Vorzugsweise weist die Polsterung auf ihrer Außenseite eine nichtabrasive Oberfläche auf. Auf diese Weise sind Oberflächenbeschädigungen, beispielsweise im Lack eines Fahrzeugs, vorteilhaft besonders gut vermieden.

Wie bereits erwähnt kann vorteilhaft vorgesehen sein, dass die Anschlussbuchse, insbesondere bei Nichtbenutzung, frei an dem Anschlusskabel herabhängt, wenn das Garagentorantriebsbauteil an einer Gargendecke befestigt ist. Auf diese Weise kann die Anschlussbuchse für einen Benutzer in einer gut erreichbaren Höhe angeordnet sein.

Bei einer besonderen Ausführung weist der Garagentorantrieb einen elektrischen Antriebsmotor auf, der dazu ausgebildet ist, an ein Stromnetz angeschlossen zu werden, wobei die Anschlussbuchse zu dem elektrischen Antriebsmotor parallel geschaltet ist.

Von besonderem Vorteil ist ein Garagentorsystem, das ein Garagentor und einen erfindungsgemäßen Garagentorantrieb zum Öffnen und Schließen des Garagentors beinhaltet.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen zumeist mit denselben Bezugszeichen versehen sind. Dabei zeigen:
- Fig. 1: ein Ausführungsbeispiel eines erfindungsgemäßen Garagentorantriebs, und
- Fig. 2: ein Ausführungsbeispiel einer gepolsterten Anschlussbuchse für einen erfindungsgemäßen Garagentorantrieb.

Fig. 1 zeigt ein Ausführungsbeispiel eines erfindungsgemäßen Garagentorantriebs 1, mittels dem ein als Sektionaltor ausgebildetes Garagentor 2, das seitlich mittels Führungsschienen 3 geführt ist, geöffnet und geschlossen werden kann.

Der Garagentorantrieb 1 weist ein Garagentorantriebsbauteil 4, nämlich ein Antriebsgehäuse 5 auf, in dem ein (nicht dargestellter) Antriebsmotor angeordnet ist. Mittels des Antriebsmotors kann ein entlang einer Laufschiene 6 geführter Schlitten 7, an dem mittels einer Torbefestigung 8 das Garagentor 2 befestigt ist, vor und zurück bewegt werden. Der Schlitten 7 ist über ein in der Figur schematisch angedeutetes Zugsystem 9 mit dem Antriebsmotor wirkverbunden.

Das Antriebsgehäuse 5 ist zur Montage über Kopfhöhe, insbesondere zur Befestigung an einer Garagendecke, ausgebildet und bestimmt und weist eine elektrische Anschlussbuchse 10 zum Anschließen externer elektrischer Geräte auf. Die Anschlussbuchse 10 ist mittels eines flexiblen Anschlusskabels 11, das beispielsweise als Spiralkabel ausgeführt sein kann, mit dem Garagentorantriebsbauteil 4, nämlich dem Antriebsgehäuse 5, verbunden. Die Anschlussbuchse 10 weist eine nach außen gerichtete Polsterung 12 auf, die eine Steckerbuchse 13 umschließt.

Figur 2 zeigt ein Ausführungsbeispiel einer gepolsterten Anschlussbuchse 10 für einen erfindungsgemäßen Garagentorantrieb 1.

Die Anschlussbuchse 10 weist eine nach außen gerichtete Polsterung 12 auf, die eine Steckerbuchse 13 aus einem harten Material umschließt. In die Steckerbuchse 13 kann entlang einer Einführrichtung 14 ein (in der Figur nicht dargestellter) Stecker eines externen elektrisch betreibbaren Gerätes eingesteckt werden, um das externe Geräte mit elektrischer Energie zu versorgen.

### Bezugszeichenliste:

- 1: Garagentorantrieb
- 2: Garagentor
- 3: Führungsschienen
- 4: Garagentorantriebsbauteil
- 5: Antriebsgehäuse
- 6: Laufschiene
- 7: Schlitten
- 8: Torbefestigung
- 9: Zugsystem
- 10: Anschlussbuchse
- 11: Anschlusskabel
- 12: Polsterung
- 13: Steckerbuchse
- 14: Einführrichtung

## Patentansprüche

1. Garagentorantrieb (1), der ein zur Montage über Kopfhöhe, insbesondere zur Befestigung an einer Garagendecke, ausgebildetes und bestimmtes Garagentorantriebsbauteil (4) aufweist und der mindestens eine elektrische Anschlussbuchse (10) zum Anschließen externer elektrischer Geräte aufweist, **dadurch gekennzeichnet, dass** die Anschlussbuchse (10) mittels eines Anschlusskabels (11) mit dem Garagentorantriebsbauteil (4) verbunden ist und dass die Anschlussbuchse (10) auf ihrer Außenseite eine Polsterung (12) aufweist.

2. Garagentorantrieb (1) nach Anspruch 1 **dadurch gekennzeichnet, dass** das Garagentorantriebsbauteil (4) ein Antriebsgehäuse (5) ist.

3. Garagentorantrieb (1) nach Anspruch 1 oder 2, **dadurch gekennzeichnet, dass** die Polsterung (12) wenigstens teilweise auch das Anschlusskabel (11) umgibt.

4. Garagentorantrieb (1) nach einem der Ansprüche 1 bis 3, **dadurch gekennzeichnet, dass** die Polsterung (12) einen flexiblen und/oder reversibel komprimierbaren Schaumstoff aufweist.

5. Garagentorantrieb (1) nach einem der Ansprüche 1 bis 4, **dadurch gekennzeichnet, dass** die Polsterung (12) eine Steckerbuchse (13) umschließt oder dass die Polsterung (12) eine Steckerbuchse (13) aus einem harten Material umschließt.

6. Garagentorantrieb (1) nach einem der Ansprüche 1 bis 5, **dadurch gekennzeichnet, dass** die Polsterung (12) einteilig ausgebildet ist oder dass die Polsterung (12) mehrteilig ausgebildet ist.

7. Garagentorantrieb (1) nach einem der Ansprüche 1 bis 6, **dadurch gekennzeichnet, dass**
a. die Anschlussbuchse (10) eine Einstecköffnung zum Einführen eines Steckers entlang einer Einsteckrichtung (14) aufweist, oder dass
b. die Anschlussbuchse (10) eine Einstecköffnung zum Einführen eines Steckers entlang einer Einsteckrichtung (14) aufweist, wobei die Einstecköffnung frei von der Polsterung (12) ist oder dass
c. die Anschlussbuchse (10) eine Einstecköffnung zum Einführen eines Steckers entlang einer Einsteckrichtung (14) aufweist, wobei die Polsterung (12) oder wenigstens ein Teil der Polsterung (12) zum Freilegen der Einstecköffnung, insbesondere werkzeug- und/oder zerstörungsfrei, entfernbar ist.

8. Garagentorantrieb (1) nach Anspruch 7, **dadurch gekennzeichnet, dass** die Polsterung (12) oder ein Teil der Polsterung (12) die Einstecköffnung seitlich überragt.

9. Garagentorantrieb (1) nach einem der Ansprüche 1 bis 8, **dadurch gekennzeichnet, dass**
a. das Anschlusskabel (11) flexibel ausgebildet ist und/oder dass
b. das Anschlusskabel (11) wenigstens teilweise ein Spiralkabel ist.

10. Garagentorantrieb (1) nach einem der Ansprüche 1 bis 9, **dadurch gekennzeichnet, dass** das Garagentorantriebsbauteil (4) eine Kabeltrommel beinhaltet oder dass an dem Garagentorantriebsbauteil (4) eine Kabeltrommel angeordnet ist, auf die das Anschlusskabel (11) wenigstens zu Teil aufgewickelt ist oder auf die das Anschlusskabel (11) wenigstens zum Teil aufwickelbar ist.

11. Garagentorantrieb (1) nach einem der Ansprüche 1 bis 10, **dadurch gekennzeichnet, dass** die Polsterung (12) auf ihrer Außenseite eine nichtabrasive Oberfläche aufweist.

12. Garagentorantrieb (1) nach einem der Ansprüche 1 bis 11, **dadurch gekennzeichnet, dass** die Anschlussbuchse (10) frei an dem Anschlusskabel (11) herabhängt, wenn das Garagentorantriebsbauteil (4) an einer Gargendecke befestigt ist.

13. Garagentorantrieb (1) nach einem der Ansprüche 1 bis 12, **gekennzeichnet durch** einen elektrischen Antriebsmotor, der dazu ausgebildet ist, an ein Stromnetz angeschlossen zu werden, wobei die Anschlussbuchse (10) zu dem elektrischen Antriebsmotor elektrisch parallel geschaltet ist.

14. Garagentorantrieb (1) nach einem der Ansprüche 1 bis 13, **dadurch gekennzeichnet, dass** an einem Ende des Anschlusskabels die Anschlussbuchse angeordnet ist, während das andere Ende des Anschlusskabels mit einem Steckverbindungselement versehen ist, das in ein Gegensteckverbindungselement des Garagentorantriebsbauteils eingesteckt ist.

15. Garagentorsystem, das ein Garagentor und einen Garagentorantrieb (1) nach einem der Ansprüche 1 bis 14 zum Öffnen und Schließen des Garagentors (2) beinhaltet.

## Claims

1. Garage door drive (1) which has a garage door drive component (4) which is designed and intended for being fitted above head height, in particular for fastening to a garage ceiling, and which has at least one electrical connection socket (10) for the connection of external electrical devices, **characterized in that** the connection socket (10) is connected to the garage door drive component (4) by means of a connection cable (11), and **in that** the connection socket (10) has a cushioning (12) on its outer side.

2. Garage door drive (1) according to Claim 1, **characterized in that** the garage door drive component (4) is a drive housing (5).

3. Garage door drive (1) according to Claim 1 or 2, **characterized in that** the cushioning (12) at least partially surrounds the connection cable (11) too.

4. Garage door drive (1) according to one of Claims 1 to 3, **characterized in that** the cushioning (12) has a flexible and/or reversibly compressible foam.

5. Garage door drive (1) according to one of Claims 1 to 4, **characterized in that** the cushioning (12) encircles a plug socket (13), or **in that** the cushioning (12) encircles a plug socket (13) composed of a hard material.

6. Garage door drive (1) according to one of Claims 1 to 5, **characterized in that** the cushioning (12) is formed in one piece, or **in that** the cushioning (12) is formed from multiple pieces.

7. Garage door drive (1) according to one of Claims 1 to 6, **characterized in that**
a. the connection socket (10) has an insertion opening for introducing a plug along an insertion direction (14), or **in that**
b. the connection socket (10) has an insertion opening for introducing a plug along an insertion direction (14), wherein the insertion opening is free of the cushioning (12), or **in that**
c. the connection socket (10) has an insertion opening for introducing a plug along an insertion direction (14), wherein the cushioning (12) or at least a portion of the cushioning (12) can be removed, in particular without tools and/or without destruction, for exposing the insertion opening.

8. Garage door drive (1) according to Claim 7, **characterized in that** the cushioning (12) or a portion of the cushioning (12) protrudes laterally beyond the insertion opening.

9. Garage door drive (1) according to one of Claims 1 to 8, **characterized in that**
a. the connection cable (11) is of flexible design, and/or **in that**
b. the connection cable (11) is a spiral cable at least in parts.

10. Garage door drive (1) according to one of Claims 1 to 9, **characterized in that** the garage door drive component (4) contains a cable drum, or **in that** a cable drum is arranged on the garage door drive component (4), at least a portion of the connection cable (11) being wound onto the said cable drum or at least a portion of the connection cable (11) being able to be wound onto the said cable drum.

11. Garage door drive (1) according to one of Claims 1 to 10, **characterized in that** the cushioning (12) has a non-abrasive surface on its outer side.

12. Garage door drive (1) according to one of Claims 1 to 11, **characterized in that** the connection socket (10) hangs down freely from the connection cable (11) when the garage door drive component (4) is fastened to a garage ceiling.

13. Garage door drive (1) according to one of Claims 1 to 12, **characterized by** an electric drive motor which is designed to be connected to a power supply system, wherein the connection socket (10) is connected electrically in parallel to the electric drive motor.

14. Garage door drive (1) according to one of Claims 1 to 13, **characterized in that** the connection socket is arranged at one end of the connection cable, while the other end of the connection cable is provided with a plug connection element which is inserted into a mating plug connection element of the garage door drive component.

15. Garage door system which contains a garage door and a garage door drive (1) according to one of Claims 1 to 14 for opening and closing the garage door (2).

## Revendications

1. Entraînement de porte de garage (1), qui présente un composant d'entraînement de porte de garage (4) réalisé pour et destiné à un montage au-dessus de la tête, en particulier à une fixation à un plafond de garage, et qui présente au moins une prise de connexion électrique (10) pour connecter des appareils électriques externes, **caractérisé en ce que** la prise de connexion électrique (10) est reliée au composant d'entraînement de porte de garage (4) au moyen d'un câble de connexion (11), et **en ce que** la prise de connexion (10) présente un rembourrage (12) sur sa face extérieure.

2. Entraînement de porte de garage (1) selon la revendication 1, **caractérisé en ce que** le composant d'entraînement de porte de garage (4) est un boîtier d'entraînement (5).

3. Entraînement de porte de garage (1) selon la revendication 1 ou 2, **caractérisé en ce que** le rembourrage (12) entoure aussi le câble de connexion (11) au moins en partie.

4. Entraînement de porte de garage (1) selon l'une quelconque des revendications 1 à 3, **caractérisé en ce que** le rembourrage (12) présente une mousse synthétique flexible et/ou compressible de manière réversible.

5. Entraînement de porte de garage (1) selon l'une quelconque des revendications 1 à 4, **caractérisé en ce que** le rembourrage (12) entoure une prise de connecteur (13), ou **en ce que** le rembourrage (12) entoure une prise de connecteur (13) en matériau dur.

6. Entraînement de porte de garage (1) selon l'une quelconque des revendications 1 à 5, **caractérisé en ce que** le rembourrage (12) est réalisé d'une seule pièce ou **en ce que** le rembourrage (12) est réalisé en plusieurs pièces.

7. Entraînement de porte de garage (1) selon l'une quelconque des revendications 1 à 6, **caractérisé en ce que**
a. la prise de connexion (10) présente une ouverture d'enfichage pour introduire un connecteur le long d'une direction d'enfichage (14), ou **en ce que**
b. la prise de connexion (10) présente une ouverture d'enfichage pour introduire un connecteur le long d'une direction d'enfichage (14), l'ouverture d'enfichage étant exempte du rembourrage (12), ou **en ce que**
c. la prise de connexion (10) présente une ouverture d'enfichage pour introduire un connecteur le long d'une direction d'enfichage (14), le rembourrage (12) ou du moins une partie du rembourrage (12) pouvant être retiré, en particulier sans outil et/ou sans destruction, pour exposer l'ouverture d'enfichage.

8. Entraînement de porte de garage (1) selon la revendication 7, **caractérisé en ce que** le rembourrage (12) ou une partie du rembourrage (12) dépasse latéralement de l'ouverture d'enfichage.

9. Entraînement de porte de garage (1) selon l'une quelconque des revendications 1 à 8, **caractérisé en ce que**
a. le câble de connexion (11) est réalisé de manière flexible, et/ou **en ce que**
b. le câble de connexion (11) est au moins en partie un câble spiralé.

10. Entraînement de porte de garage (1) selon l'une quelconque des revendications 1 à 9, **caractérisé en ce que** le composant d'entraînement de porte de garage (4) comprend un enrouleur de câble, ou **en ce que** sur le composant d'entraînement de porte de garage (4) est disposé un enrouleur de câble sur lequel le câble de connexion (11) est enroulé au moins en partie ou sur lequel le câble de connexion (11) peut être enroulé au moins en partie.

11. Entraînement de porte de garage (1) selon l'une quelconque des revendications 1 à 10, **caractérisé en ce que** le rembourrage (12) présente sur sa face extérieure une surface non abrasive.

12. Entraînement de porte de garage (1) selon l'une quelconque des revendications 1 à 11, **caractérisé en ce que** la prise de connexion (10) est suspendue librement au câble de connexion (11) lorsque le composant d'entraînement de porte de garage (4) est fixé à un plafond de garage.

13. Entraînement de porte de garage (1) selon l'une quelconque des revendications 1 à 12, **caractérisé par** un moteur d'entraînement électrique qui est réalisé pour être connecté à un réseau électrique, la prise de connexion (10) étant connectée électriquement en parallèle au moteur d'entraînement électrique.

14. Entraînement de porte de garage (1) selon l'une quelconque des revendications 1 à 13, **caractérisé en ce que** la prise de connexion est disposée à une extrémité du câble de connexion, alors que l'autre extrémité du câble de connexion est munie d'un élément de connexion enfichable qui est enfiché dans un élément de connexion enfichable complémentaire du composant d'entraînement de porte de garage.

15. Système de porte de garage, comprenant une porte de garage et un entraînement de porte de garage (1) selon l'une quelconque des revendications 1 à 14 pour ouvrir et pour fermer une porte de garage (2).
